# EUROPÄISCHE PATENTSCHRIFT

(11) **EP 1 199 407 B1**
(45) Veröffentlichungstag und Bekanntmachung des Hinweises auf die Patenterteilung: **18.06.2008**
(21) Anmeldenummer: 01104973.1
(22) Anmeldetag: 01.03.2001
(51) Int. Cl.: E01C 23/088, B28D 1/18, B28D 7/00, E02F 3/06

(54) **Fräskopf zum Längs- oder Querschneiden von Böden**
Milling head for longitudinal or transverse cutting of soil
Tête de fraisage pour le découpage longitudinal ou transversal de sols

(30) Priorität: 18.10.2000 DE 20017850 U
(43) Veröffentlichungstag der Anmeldung: 24.04.2002
(73) Patentinhaber: Kresken, Josef, 40721 Hilden (DE)
(72) Erfinder: Kresken, Josef, 40721 Hilden (DE)
(74) Vertreter: Henseler, Daniela

(56) Entgegenhaltungen:
- EP-A- 0 367 951
- WO-A-00/53855
- FR-A- 1 397 426
- FR-A- 2 624 899
- US-A- 5 382 084

## Beschreibung

Die Erfindung betrifft eine Fräskopfeinheit zum Längs- oder Querschneiden von Böden nach dem Oberbegriff des Anspruchs 1.

Bei derartigen Fräsköpfen ist es problematisch, in härtere Böden, etwa Beton, Asphalt, Felsböden od.dgl., einzudringen, da der Fräskopf ausschlägt und hin und her tanzt. Diese Bewegungen sind von dem jeweiligen Baggerführer nur schwierig, wenn überhaupt unter Kontrolle zu halten.

Aus FR-A-1 397 426 ist eine Vorrichtung zum Ausheben von Gräben zur landschaftlichen Bearbeitung des Erdreichs bekannt. Ein antreibbares schraubenförmiges Werkzeug, das zur Bearbeitung des Erdreichs vorgesehen ist, ist an einem Baggerarm montierbar. An einem oberen Bereich des Baggerarms ist ein Reibebrett vorgesehen, welches sich im wesentlichen bis zum freien Ende des schraubenförmigen Werkzeugs erstreckt und mit Abstand zu dem Werkzeug angeordnet ist.

Aufgabe der Erfindung ist es daher, eine Fräskopfeinheit nach dem Oberbegriff des Anspruchs 1 zu schaffen, bei der eine vorgesehene Frästiefe festgelegt und kein Hüpfen bzw. ungleichmäßig tiefes Fräsen bewirkt wird.

Diese Aufgabe wird entsprechend den Merkmalen des Anspruchs 1 gelöst.

Weitere Ausgestaltungen der Erfindung sind der nachfolgenden Beschreibung und den Unteransprüchen zu entnehmen.

Die Erfindung wird nachstehend anhand eines in den beigefügten Abbildungen schematisiert dargestellten Ausführungsbeispiels näher erläutert.
Fig. 1 zeigt eine (nicht als solche die Erfindung darstellende) an einem Baggerarm montierte Fräskopfeinheit in Seitenansicht.
Fig. 2 zeigt eine Draufsicht auf eine Trägerkonsole von Fig. 1.
Fig. 3 zeigt schematisiert eine Ausführungsform einer erfindungsgemäßen Fräskopfeinheit in Seitenansicht.

Der in Fig. 1 und 2 dargestellte Fräskopf umfaßt ein beispielsweise hydraulisch arbeitendes Antriebsaggregat 1, das über nicht dargestellte flexible Leitungen versorgt wird und ein um seine Achse rotierendes Fräswerkzeug 2 trägt, das auf einer Spindel des Antriebsaggregats 1 angeordnet ist. Das Fräswerkzeug 2 besitzt eine Vielzahl von auf einem Mantel 3 angeordneten Fräsmeißeln 4 sowie eine ebenfalls auf dem Mantel 3 angeordnete Schnecke 5 zum Transportieren von gefrästem Material.

Das Antriebsaggregat 1 ist auf der dem Fräswerkzeug 2 abgekehrten Seite mit einer Adapterplatte 6 versehen, mit der der Fräskopf an einem Baggerarm 7 befestigbar ist.

An dem Antriebsaggregat 1 ist eine Trägerkonsole 8 befestigt, insbesondere angeschraubt. Die Trägerkonsole 8 ist U-förmig und umfaßt gemäß dem dargestellten Ausführungsbeispiel zwei zueinander beabstandete, parallele Platten 9, 10, die an dem Antriebsaggregat 1 angeschraubt und durch eine vertikale Platte 11 miteinander verbunden sind. Die Trägerkonsole 8 kann insoweit einstückig sein oder aus mehreren miteinander verschweißten Teilen bestehen. Zusätzlich können ein oder mehrere Versteifungswinkel 12a zwischen wenigstens einer der Platten 9, 10 und der Platte 11 vorgesehen sein.

Die Trägerkonsole 8 trägt eine Steuerschiene 12, die sich parallel zur Achse des Fräskopfes erstreckt, mit Abstand hierzu angeordnet und mit der Platte 11 verschraubt ist. Die Steuerschiene 12 endet im wesentlichen etwa auf der Höhe des freien Endes des Fräswerkzeugs 2. Der Abstand zwischen der Steuerschiene 12 und dem Fräswerkzeug 2 ist vorzugsweise derart gewählt, daß hierzwischen dickere Stücke wie Ziegelsteine oder Kieselsteine entsprechender Größe, die vom Fräswerkzeug 2 als solche losgebrochen werden können, ohne weiteres aus dem Fräsbereich durch die Schnecke 5 weg transportiert werden können, ohne daß die Steuerschiene 12 stört.

Die Steuerschiene 12 ist vorzugsweise muldenförmig ausgebildet, wobei die Muldenöffnung dem Fräswerkzeug 2 zugewandt ist. Die Platte 11 der Trägerkonsole 8 ist zweckmäßigerweise entsprechend geformt, so daß diese an der Steuerschiene 12 anliegt und auch die seitlichen, die Mulde bildenden Schenkel 12' der Steuerschiene 12 mit der Platte 11 verschraubt werden können.

Die Steuerschiene 12 ist zweckmäßigerweise in Richtung der Achse des Fräskopfes mechanisch oder hydraulisch verstellbar. Beispielsweise ist auf der Trägerkonsole 8 ein U-förmiger Halter 13 mit einer Lasche 14 befestigt, die eine Stellschraube 15 aufnimmt, die mit einer Gewindehülse 16 an der Steuerschiene 12 in Eingriff steht, so daß durch Drehen der Stellschraube 15 die Steuerschiene 12 gegenüber der Trägerkonsole 8 unter Führung durch die Platten 9, 10 verschiebbar ist. Die Platte 11 oder die Steuerschiene 12 sind mit sich in Richtung der Achse des Fräskopfes erstreckenden Langlöchem versehen, um ein Festschrauben der Steuerschiene 12 in einer gewünschten Position zum Fräswerkzeug 2 zu ermöglichen. - Es kann auch eine hydraulische Verriegelung zwischen Trägerkonsole 8 und Steuerschiene 12 vorgesehen sein.

Je nach Bodenbeschaffenheit, z.B. Beton, Asphalt, Felsboden od.dgl., wird die Steuerschiene 12 durch entsprechendes Schwenken des Fräskopfes auf den Boden mehr oder weniger schräg aufgelegt. Je härter der Boden, desto mehr sollte ein Winkel zur Bodenoberfläche nahe 0° gewählt werden. Je weicher der Boden, desto größer kann der Winkel zur Bodenoberfläche gewählt werden. Die Steuerschiene 12 sitzt dann mit ihrem freien Ende, das zum Bagger zeigt, auf dem Boden auf. Auf diese Weise wird beim beginnenden Fräsen verhindert, daß die dabei auftretenden Seitenkräfte das Fräsen beeinträchtigen, vielmehr werden diese am Ort des Entstehens über die Steuerschiene 12 aufgefangen. Nach Erreichen der Frästiefe bzw. mit fortschreitender Frästiefe kann dann der Fräskopf entsprechend aufgerichtet werden. Damit läßt sich der Fräskopf vom Baggerfahrer leicht und problemlos handhaben.

Außerdem kann die Steuerschiene 12 bei muldenförmiger Ausbildung, durch die die Steifigkeit der Steuerschiene 12 vergrößert wird, auch als Schaufel verwendet werden, wobei die Platte 10 eine Rückwand für die Schaufel bildet, um das durch Fräsen gelöste Material wie mit einem Tieflöffel eines Baggers zu entfernen. Hierzu ist es notwendig, daß die Breite der Steuerschiene 12 etwas geringer als die Breite des Fräswerkzeugs 2 ist.

Durch die Steuerschiene 12 läßt sich auch eine Frästiefenbegrenzung vornehmen. Außerdem ergibt sich ein sehr günstig gebrochenes Mahlgut, daß sich zur späteren Wiederfüllung besser eignet.

Durch Änderung der Platten 9, 10 (anderes Lochbild) läßt sich die Trägerkonsole 8 mit der Steuerschiene 12 bei unterschiedlichen Typen von Längs- und Querschneidkopffräsen einsetzen.

Die Steuerschiene 12 kann auch gerundet, beispielsweise im Schnitt teilkreisförmig ausgebildet sein.

Bei der in Fig. 3 dargestellten Ausführungsform ist zwischen dem Flansch des Baggerarms 7 und demjenigen des Antriebsaggregats 1 die Platte 10 eingespannt, an der die Trägerkonsole 8 für die Steuerschiene 12 angebracht ist. Die muldenartige Steuerschiene 12 ist rückseitig durch Rippen 17 verstärkt und über die Stellschraube 15 zur Trägerkonsole 8 - nach Lösen entsprechender Verschraubungen zwischen Trägerkonsole 8 und Steuerschiene 12 - höhenverstellbar. Die Trägerkonsole 8 ist unterseitig über eine Abstützung 18 (hier bestehend aus einer an der Trägerkonsole 8 befestigten Gabel und einer damit verschraubten, am Antriebsaggregat 1 befestigten Lasche) an dem Antriebsaggregat 1 angestützt.

Bei dieser Ausführungsform ist jeweils ein Fräswerkzeug 2 (schematisch durch die beiden Kreise R1 und R2 dargestellt, deren Radiusdifferenz die maxiamale Frästiefe ergibt) auf jeder Seite des Antriebsaggregats 1 angeordnet, so daß die Fräswerkzeuge 2 koaxial zueinander und horizontal angeordnet sind. Um eine vorgesehene Frästiefe festzulegen und damit kein Hüpfen bzw. ungleichmäßig tiefes Fräsen zu bewirken, ist ein dickwandiger, runder Bügel 19, der die Frästiefe bestimmt, vorgesehen. Der Bügel 19 kann zum Erzielen entsprechender Frästiefen auswechselbar sein, jedoch ist er statt dessen zweckmäßigerweise einerseits über ein Gelenk 20 am Antriebsaggregat 1 angelenkt und andererseits über eine Stellschraube 21 (oder eine Stellspindel) an einer Lasche 22 des Antriebsaggregats 1 gehalten, so daß der in seinem Auflagebereich kreisbogenförmige Bügel 19 in seinem Abstand gegenüber dem Antriebsaggregat 1 verstellbar ist. Der Bügel 19 besitzt zweckmäßigerweise an seiner dem Antriebsaggregat 1 zugewandten Seite Rippen 23 zur Verstärkung und bei größter Frästiefe auch zur Abstützung.

## Patentansprüche

1. Fräskopfeinheit zum Längs- oder Querschneiden von Böden, mit einem Fräskopf, der an einem Baggerarm (7) montierbar ist und mit einer an dem Fräskopf angebrachten Trägerkonsole (8), die eine Steuerschiene (12) trägt, die sich im wesentlichen bis zum freien Ende des Fräskopfes erstreckt und mit Abstand zum Fräskopf angeordnet ist, **dadurch gekennzeichnet, daß** der Fräskopf zwei koaxiale, an einem mittig hierzu angeordneten Antriebsaggregat (1) aufgehängte Fräswerkzeuge (2) aufweist, wobei zwischen den Fräswerkzeugen (2) am Antriebsaggregat (1) ein die Frästiefe bestimmender Bügel (19) angeordnet ist.

2. Fräskopfeinheit nach Anspruch 1, **dadurch gekennzeichnet, daß** der Bügel (19) verstellbar an dem Antriebsaggregat (1) angeordnet ist.

3. Fräskopfeinheit nach Anspruch 1 oder 2. **dadurch gekennzeichnet, daß** der Bügel (19) an dem Antriebsaggregat (1) einerseits angelenkt und andererseits über eine Schraube (21) verstellbar ist.

4. Fräskopfeinheit nach einem der Ansprüche 1 bis 3, **dadurch gekennzeichnet, daß** der Bügel (19) auf der dem Antriebsaggregat (1) zugewandten Seite quer zur Längsrichtung des Bügels (19) verlaufende Abstützrippen (23) aufweist.

5. Fräskopfeinheit nach einem der Ansprüche 1 bis 4, **dadurch gekennzeichnet, daß** die Steuerschiene (12) muldenförmig ausgebildet ist wobei die Mulde dem Fräskopf zugewandt ist.

6. Fräskopfeinheit nach Anspruch 5, **dadurch gekennzeichnet, daß** die Breite der Steuerschiene (12) etwas geringer als die Breite des Fräswerkzeugs (2) ist.

7. Fräskopfeinheit nach einem der Ansprüche 1 bis 6, **dadurch gekennzeichnet, daß** die Steuerschiene (12) fest bezüglich des Fräskopfes angeordnet ist.

8. Fräskopfeinheit nach einem der Ansprüche 1 bis 6, **dadurch gekennzeichnet, daß** die Steuerschiene (12) mechanisch oder hydraulisch bezüglich des Fräskopfes verstellbar ist.

## Claims

1. Milling head unit for cutting ground longitudinally or transversely, having a milling head which can be mounted on an excavator arm (7), and having a support bracket (8) which is attached to the milling head and carries a control rail (12) which extends essentially up to the free end of the milling head and is arranged at a distance from the milling head, **characterized in that** the milling head has two coaxial milling tools (2) which are attached to a drive unit (1) arranged centrally thereto, a stirrup (19) which determines the milling depth being arranged between the milling tools (2) on the drive unit (1).

2. Milling head unit according to claim 1, **characterized in that** the stirrup (19) is arranged on the drive unit (1) in an adjustable manner.

3. Milling head unit according to claim 1 or 2, **characterized in that** the stirrup (19) is linked to the drive unit (1) on the one hand and is adjustable via a screw (21) on the other hand.

4. Milling head unit according to one of claims 1 to 3, **characterized in that**, on the side facing the drive unit (1), the stirrup (19) has supporting ribs (23) running transversely to the longitudinal direction of the stirrup (19).

5. Milling head unit according to one of claims 1 to 4, **characterized in that** the control rail (12) is of trough-shaped design, the trough facing the milling head.

6. Milling head unit according to claim 5, **characterized in that** the width of the control rail (12) is slightly smaller than the width of the milling tool (2).

7. Milling head unit according to one of claims 1 to 6, **characterized in that** the control rail (12) is arranged fixedly with respect to the milling head.

8. Milling head unit according to one of claims 1 to 6, **characterized in that** the control rail (12) can be adjusted mechanically or hydraulically with respect to the milling head.

## Revendications

1. Unité à tête de fraisage pour effectuer des découpes longitudinales ou transversales dans des sols, comprenant une tête de fraisage susceptible d'être montée sur le bras d'une pelleteuse (7) et comprenant une console porteuse (8), montée sur la tête de fraisage et portant un rail de commande (12) qui s'étend essentiellement jusqu'à l'extrémité libre de la tête de fraisage et qui est agencé à distance de la tête de fraisage, **caractérisée en ce que** la tête de fraisage comprend deux outils de fraisage coaxiaux (2) suspendus sur un groupe d'entraînement (1) agencé au milieu par rapport à ceux-ci, et il est prévu un étrier (19) qui détermine la profondeur de fraisage, agencé entre les outils de fraisage (2) sur l'unité d'entraînement (1).

2. Unité à tête de fraisage selon la revendication 1, **caractérisée en ce que** l'étrier (19) est agencé de façon réglable sur le groupe d'entraînement (1).

3. Unité à tête de fraisage selon la revendication 1 ou 2, **caractérisée en ce que** l'étrier (19) est d'une part articulé sur le groupe d'entraînement (1) et d'autre part réglable au moyen d'une vis (21).

4. Unité à tête de fraisage selon l'une des revendications 1 à 3, **caractérisée en ce que** l'étrier (19) comprend, sur le côté tourné vers le groupe d'entraînement (1), des nervures de soutien (23) s'étendant en direction longitudinale de l'étrier (19).

5. Unité à tête de fraisage selon l'une des revendications 1 à 4, **caractérisée en ce que** le rail de commande (12) est réalisé en forme de goulotte, la goulotte étant tournée vers la tête de fraisage.

6. Unité à tête de fraisage selon la revendication 5, **caractérisée en ce que** la largeur du rail de commande (12) est légèrement inférieure à la largeur de l'outil de fraisage (2).

7. Unité à tête de fraisage selon l'une des revendications 1 à 6, **caractérisée en ce que** le rail de commande (12) est agencé de manière ferme par rapport à la tête de fraisage.

8. Unité à tête de fraisage selon l'une des revendications 1 à 6, **caractérisée en ce que** le rail de commande (12) est réglable par rapport à la tête de fraisage par voie mécanique ou hydraulique.
